# EUROPÄISCHE PATENTSCHRIFT

(11) **EP 0 570 738 B1**
(45) Veröffentlichungstag und Bekanntmachung des Hinweises auf die Patenterteilung: **30.11.1994**
(21) Anmeldenummer: 93107026.2
(22) Anmeldetag: 30.04.1993
(51) Int. Cl.: B05C 3/10, B05C 7/00, C25D 13/14

(54) **Verfahren und Vorrichtung zum Beschichten von Hohlkörpern**
Method and device for coating hollow bodies
Procédé et appareil de revêtement de corps creux

(30) Priorität: 21.05.1992 DE 4216741; 26.11.1992 DE 4239680
(43) Veröffentlichungstag der Anmeldung: 24.11.1993
(73) Patentinhaber: Jörgens, Klaus, D-42111 Wuppertal (DE)
(72) Erfinder: Jörgens, Klaus, D-42111 Wuppertal (DE)
(74) Vertreter: Rehders, Jochen, Dipl.-Ing.

(56) Entgegenhaltungen:
- EP-A- 0 118 756
- DE-A- 3 108 549
- PATENT ABSTRACTS OF JAPAN vol. 8, no. 236 (C-249)(1673) 30. Oktober 1984 & JP-A-59 118 885 (TOYOTA JISHODA K.K.) 9. Juli 1984
- Section PQ, Week 8410, 18. April 1984 Derwent Publications Ltd., London, GB;Class P42, AN 84-061098 & SU-A-1 015 924 (GORKI CARS WKS) 7. Mai 1983
- PATENT ABSTRACTS OF JAPAN vol. 15, no. 56 (C-0804) 8. Februar 1991 & JP-A-22 85 095 (DAIHEN CORP.) 20. November 1990

## Beschreibung

Die Erfindung betrifft ein Verfahren und eine Vorrichtung zum Beschichten von eine Öffnung aufweisenden Dosen, insbesondere von Getränkedosen.

Für die Lackierung derartiger Dosen können das Tauchverfahren, das Überflutungsverfahren oder ein Spritzverfahren eingesetzt werden. Jedem dieser Verfahren haften bestimmte Vor- und Nachteile an. Beim Tauchverfahren finden je nach Größe der zu beschichtenden Teile und des verlangten Durchsatzes möglichst große Taucbbecken Verwendung. Sollen Dosen im Tauchverfahren beschichtet werden, entsteht das Problem, daß die Dosen beim Eintauchen vollständig und ohne Luftblasen mit dem Lack gefüllt sein müssen und daher mit der Öffnung nach oben in das Tauchbad eingefürt werden müssen, während sie nach der Behandlung, d. h. dem Auftauchen aus dem Tauchbad wieder entleert, d. h. mit der Öffnung nach unten gedreht werden müssen. Dies erfordert entsprechend kompliziert gebaute Transportvorrichtungen für die Dosen. Ein derartiges Verfahren ist z. B. in der europäischen Patentanmeldung 0 118 756 beschrieben.

Beim Elektrophoreseflutverfahren wird eine Beschichtung durch einfaches Überfluten oder Berieseln eines Gegenstandes mit Hilfe eines Elektrophoreselacks erzielt. Hierbei ist zu beachten, daß der Geschwindigkeit des überströmenden Lackes enge Grenzen gesetzt sind, um die Ausbildung des Überzuges nicht zu stören. Des weiteren läßt sich hiermit nur eine einseitige Beschichtung, bei Dosen nur der Außenseite erreichen.

Um auch die Innenseiten von Dosen zu erreichen, ist des weiteren gemäß der deutschen Auslegeschrift 26 33 179 vorgeschlagen worden, in die Dosen, die oberhalb eines Auffangbeckens entlanggeführt werden, ein Düsenrohr einzuführen und das flüssige elektrophoretische Beschichtungsmaterial durch das Düsenrohr auf die Innenoberfläche der Dose strömen zu lassen, wobei diese Dose um seine Achse gedreht wird. Bei diesem Verfahren ist ein besonders aufwendiger Mechanismus erforderlich, da die Dosen in einer entsprechenden Vorrichtung gehalten und um ihre eigene Achse gedreht und zusätzlich axial die Düsenrohre in die Dosen eingeführt und wieder daraus herausbewegt werden müssen. Des weiteren tritt bei dem Überflutungs- und dem Düsenrohrverfahren, die beide ein Auffangbecken erfordern, eine erhebliche Schaumbildung auf, der entweder mit mechanischen Mitteln, die einen erheblichen Platzbedarf erfordern oder mit chemischen Mitteln, die die Eigenschaften der Elektrolyflüssigkeit stören, begegnet werden muß.

Aus der japanischen Patentanmeldung 59 118 885, als Zusammenfassung veröffentlicht in Patent Abstracts of Japan, Vol. 8, No. 236 (C-249) (1673) vom 30. Oktober 1984, ist ersichtlich, daß es möglich ist, Luft in Karosseriehohlräumen mittels robotergeführter Düsen zu entfernen, wobei es sich darum handelt, die Luft aus flachen Hohlräumen im Bereich der Radausschnitte, unter dem Dach bzw. der Motor- und Kofferraumhaube zu vertreiben.

Aus der japanischen Patentanmeldung 22 85 095, deren Zusammenfassung in Patent Abstracts of Japan, Vol. 15, No. 56 (C-0804) vom 8. Februar 1991 veröffentlicht ist, ist es des weiteren bekannt, ein Gehäuse für ein Elektrogerät mit der Öffnung nach oben in ein Beschichtungsbad einzutauchen und zu fluten, vor dem Austauchen um 180° zu drehen, so daß die Öffnung nach unten weist und beim Austauchen aus dem Bad durch Luftdüsen Luft in das Gehäuse zu blasen, um das Entnehmen der Gehäuse aus dem Tauchbad zu erleichtern.

Der Erfindung liegt die Aufgabe zugrunde, ein Verfahren und eine Vorrichtung zum Beschichten von Dosen im Tauchverfahren zu schaffen, wobei es nicht notwendig ist, die Dosen beim Einführen in das Tauchbad oder beim Verlassen desselben zu wenden und wobei es möglich ist, die Außen- und Innenoberflächen der Dosen gleichmäßig und in einem Arbeitsgang zu beschichten, ohne daß eine nachteilige Schaumbildung auftritt.

Ausgehend von dieser Aufgabenstellung wird bei einem Verfahren der eingangs erwähnten Art vorgeschlagen, daß erfindungsgemäß die Dosen mit der Öffnung nach unten in ein Tauchbad mit einem Lack vollständig eingetaucht, mit den Öffnungen in den Bereich von im Tauchbad unter der Flüssigkeitsoberfläche angeordneten Düsen für den Lack gebracht, die in den in das Tauchbad eingetauchten Dosen eingeschlossene Luft wenigstens teilweise durch die aus den Düsen austretenden Lack verdrängt wird und im Tauchbad im Anschluß an die Lackdüsen Luftdüsen angeordnet sind, wobei die Luft ihrerseits den Lack aus den Dosen verdrängt.

Durch das vollständige Eintauchen der Dosen in das Tauchbad wird die Außenoberfläche vollständig benetzt, so daß die Beschichtung sofort nach dem Eintauchen stattfindet. Um auch die Innenoberfläche mit dem Lack in einer ununterbrochenen Schicht zu bedecken, wird der Lack mittels der im Tauchbad unter der Flüssigkeitsoberfläche angeordneten Düsen in die Dosen eingespritzt, verdrängt die eingeschlossene Luft wenigstens teilweise und füllt die Dosen. Dabei wird die Innenoberfläche vollständig mit einer Lackschicht bedeckt, so daß sich auch hier eine vollständige, porenfreie Beschichtung ergibt. Im Hinblick darauf, daß die Düsen mit Bezug auf den Innenraum der Dosen praktisch an der Flüssigkeitsgrenzfläche münden, entsteht ein ausreichend kräftiger Flüssigkeitsstrahl, der bis auf den Bodenbereich der Innenoberfläche aufsteigt und die eingeschlossene Luft verdrängt.

Beim Herausnehmen aus dem Tauchbad laufen die Dosen aufgrund der von unten eingedüsten Luft sehr schnell vollständig leer, wobei sie mit den Öffnungen weiterhin nach unten gerichtet sind, überflüssiger Lack tropft ab, wonach die beschichteten Dosen einer weiteren, üblichen Behandlung, z. B. Spülen und Trocken unterzogen werden.

Will man die in den in das Tauchbad eingetauchten Dosen eingeschlossene Luft vollständig verdrängen, ist es vorteilhaft die Dosen nach dem Eintauchen in das Tauchbad zunächst in einen Bereich mit einer ersten Düsengruppe und anschließend in einen Bereich mit einer zweiten Düsengruppe zu führen. Die von der zweiten Düsengruppe erzeugten Flüssigkeitsstrahlen bewirken nicht nur ein vollständiges Verdrängen der eingeschlossenen Luft, sondern auch eine derartige Strömung und Turbulenz in den Dosen, daß eine schnelle Beschichtung gewährleistet sind.

Ausgehend von der vorgenannten Aufgabenstellung wird des weiteren eine Vorrichtung der eingangs erwähnten Art vorgeschlagen, die ein einen Lack enthaltendes Tauchbad, eine die Dosen mit der Öffnung nach unten vollständig in das Tauchbad eintauchende und daraus wieder abführende Transportvorrichtung, im Tauchbad unter der Flüssigkeitsoberfläche angeordnete, in die Öffnungen der in das Tauchbad eingetauchten Dosen gerichtete Düsen für Lack und unter der Flüssigkeitsoberfläche in die Öffnungen der in das Tauchbad eingetauchten Dosen gerichtete Düsen für Gas, vorzugsweise Luft, im Anschluß an die Düsen für den Lack aufweist.

Die Transportvorrichtung kann aus einem in das Tauchbad eintauchenden Rad mit Halterungen für die Dosen bestehen, die Dosen werden außerhalb des Tauchbads an die Halterungen von Hand oder mittels automatischer Vorrichtungen angeklemmt und beim Weiterdrehen des Rades mit der Öffnung nach unten in das Tauchbad eingetaucht. Beim Vorbeiführen der Dosen an den Düsen wird die Luft aus den Dosen wenigstens teilweise verdrängt und die Innenoberflächen der Dosen durch die Düsen in einer ununterbrochenen Schicht bedeckt. Beim Auftauchen aus dem Tauchbad laufen die Dosen leer und lassen sich anschließend von dem Rad abnehmen und einer üblichen Weiterbehandlung zuführen.

Vorzugsweise kann die Transportvorrichtung wenigstens bereichsweise aus einem wenigstens an der Unterseite durchbrochenen, bereichsweise unter die Flüssigkeitsoberfläche geführten Führungskanal für im losen Verbund angeordneten Dosen bestehen. Dieser Führungskanal hält die Dosen im Verbund beisammen und führt sie bis unter die Flüssigkeitsoberfläche, wobei die Dosen z. B. mittels einer außerhalb des Tauchbades angeordneten Schubvorrichtung durch den Führungskanal geschoben werden können.

Des weiteren ist es möglich, in Bewegungsrichtung der Dosen vor den bereits erwähnten Düsen weitere, in die Öffnungen der in das Tauchbad eingetauchten Dosen gerichtete Düsen für den Lack anzuordnen, die im wesentlichen dazu dienen, den größten Teil der in den Dosen eingeschlossenen Luft zu verdrängen, während erst anschließend das vollständige Verdrängen und das intensive Bewegen des in den Dosen eingebrachten Lacks mit Unterstützung weiterer Düsen im am tiefsten in das Tauchbad eingetauchten Bereich der Transportvorrichtung erfolgt.

Um dieses zu erreichen, kann der Führungskanal wenigstens im am tiefsten in das Tauchbad eingetauchten Bereich aus einem die Dosen zwischen ihren Ober- und Unterseiten ergreifenden, wenigstens im Bereich der Unterseiten der Dosen mit den Öffnungen durchbrochenen Förderbandpaar bestehen, wobei wenigstens ein Teil der Düsen im Bereich unterhalb des die Unterseiten der Dosen ergreifenden Förderbandes angeordnet sein kann. Hierbei durchdringen die von den Düsen ausgehenden Lackstrahlen das durchbrochene Förderband und dringen in die zwischen dem Förderbandpaar ergriffenen Dosen ein und unterstützen die Beschichtung.

Die Erfindung wird nachstehend anhand eines in der Zeichnung dargestellten Ausführungsbeispiels des näheren erläutert. In der Zeichnung zeigen:
- Fig. 1: einen Querschnitt durch ein Tauchbad zur Beschichtung von Getränkedosen und
- Fig. 2: einen Querschnitt durch einen Führungskanal für im Tauchbad zu beschichtende Getränkedosen.

Von einer Anlage zum Beschichten ist nur ein mit Lack gefülltes Tauchbad 1, das sich in einer Wanne 2 befindet, dargestellt.

Vor dem Tauchbad 1 sind üblicherweise nicht dargestellte Vorrichtungen zum Reinigen, Spülen und ggf. Trocknen der zu behandelnden Gegenstände angeordnet.

Ebenso sind im Anschluß an das Tauchbad 1 Vorrichtungen zum Trocknen der beschichteten Behälter angeordnet. Es handelt sich hierbei um eine bekannte Technik, die im einzelnen nicht beschrieben werden muß.

Im Tauchbad 1 sollen Dosen innen und außen beschichtet werden, die im dargestellten Beispiel aus Getränkedosen 8 bestehen. Diese Getränkedosen 8 werden mit ihrer Unterseite 9 nach oben und ihrer Oberseite 10, die den oberen Rand der Getränkedose 8 bildet und eine Öffnung 11 aufweist, in einem Führungskanal 12 unter die Flüssigkeitsoberfläche 26 des Tauchbades 1 geführt.

Der Führungskanal 12 besteht aus einem in das Tauchbad 1 und aus dem Tauchbad 1 führenden Bereich, der aus parallelen oberen und unteren Längsstäben 13 sowie Seitenführungsstäben 14 gebildet ist, die mittels Abstandshalter 15 miteinander verbunden sind und einen geschlossenen Kanal bilden.

Im in das Tauchbad 1 eingetauchten Bereich besteht der Führungskanal aus einem Gliederbandpaar 16. Jedes Gliederband 16 ist über ein Umlenkrollenpaar 17, die mit einem Antrieb 18 verbunden sind endlos geführt. Die seitliche Begrenzung des Führungskanals in diesem Bereich ist durch Seitenführungsstäbe 19 gegeben. Durch den Führungskanal 12 werden die Getränkedosen 8 im losen Verbund geführt, wobei sie in den in das Tauchbad 1 eintauchenden Führungskanalteil geschoben und anschließend vom Gliederbandpaar 16 erfaßt werden. Durch die allseitige Führung der Getränkedosen 8 wird erreicht, daß sie in den Lack des Tauchbades 1 eintauchen, ohne aufzuschwimmen.

Um den Innenraum der Getränkedosen 8 zu beschichten, wird zunächst die in den Getränkedosen 8 beim Eintauchen in den Lack des Tauchbades 1 eingeschlossene Luft mittels Lack verdrängt, indem Lackstrahlen über Düsen 23, die an einem Verteilergehäuse 24 angeordnet sind, zwischen den Längsstäben 13 und den Abstandshaltern 15 hindurch gegen die Öffnungen 11 der Getränkedosen 8 gerichtet werden. Der Lack wird von einer Umwälzpumpe 25 im Tauchbad 1 angesaugt und unter Druck dem Verteilergehäuse 24 zugeführt. Die Austrittsöffnungen der Düsen 23 sind so nahe wie irgend möglich im Bereich der Öffnungen 11 der Getränkedosen 8 angeordnet, um den Lack mit möglichst großer Energie in den Innenraum der Getränkedosen 8 hineinzuführen und die eingeschlossene Luft wenigstens teilweise zu verdrängen.

Über weitere, an einem Verteilergehäuse 7 angeordnete Düsen 20 werden nochmals Lackstrahlen von unten in die Getränkedosen 8 geleitet. Zu diesem Zweck ist das Verteilergehäuse 7 mit den Düsen 20 unterhalb des unteren an den Getränkedosen 8 anliegenden Gliederbandes angeordnet, das so viel Durchbrechungen für die Lackstrahlen aufweist, daß diese im wesentlichen ungehindert durch das Gliederband 16 hindurchtreten können und bis zum Boden 9 der Getränkedosen 8 gelangen können.

Durch die aus den Düsen 20 und 23 austretenden Lackstrahlen wird die Luft aus Innenraum der Getränkedosen 8 mehr oder weniger vollständig verdrängt, wobei möglicherweise verbleibende Luftblasen die Beschichtung nicht stören, da die Innenoberfläche der Getränkedosen durch die starke Bewegung des Lacks im Innenraum der Getränkedosen 8 aufgrund der Strahlwirkung der Düsen 20 stets in einer ununterbrochenen Schicht bedeckt ist.

Im Anschluß an das Gliederbandpaar 16 gelangen die Getränkedosen 8 wieder in einen aus Längsstäben 13, Seitenführungsstäben 14 und Abstandshaltern 15 gebildeten Führungskanalbereich und werden aus dem Tauchbad 1 herausgeführt. Beim Austritt aus dem Tauchbad 1 entleeren sich die Getränkedosen 8, überschüssige Lackreste tropfen in das Bad zurück. Dieses Entleeren wird dadurch unterstützt, daß Luft mittels Luftdüsen 27 in die Hohlräume der Getränkedosen 8 geblasen und dadurch der Lack daraus verdrängt wird- Die Luftdüsen 27 sind an einem mittels einer Luftpumpe 29 mit Druckluft beaufschlagten Verteilergehäuse 28 angeordnet.

Danach werden die Getränkedosen in üblicher Weise weiterbehandelt.

Mit dem erfindungsgemäßen Verfahren und der Vorrichtung wird eine sehr kurze Beschichtungszeit mit vor allem im Innenraum der Getränkedosen vollständig gleichmäßiger und dichter Beschichtung erreicht. Die Anlage läßt sich in üblicher Weise als Tauchlackierverfahren mit nur einem Tauchbecken betreiben. Gegenüber dem Überflutungs- und Düsenrohrverfahren wird die Schaumbildung vermieden oder zumindest erheblich vermindert und die Getränkedosen oder andere Dosen lassen sich im losen Verbund auf einfache Weise führen, ohne daß sie einzeln ergriffen werden müßten, wenn der dargestellte Führungskanal 12 verwendet wird. Mit der erfindungsgemäßen Vorrichtung lassen sich ohne Probleme 2000 bis 3000 Dosen in der Minute elektrophoretisch beschichten.

Wird keine so hohe Kapazität zur Beschichtung der Innenoberfläche von Dosen gefordert, lassen sich diese Dosen auch auf einem Rad mit waagerechter Drehachse anordnen, wobei die Dosen außerhalb des Tauchbades an Halterungen am Rad angesteckt werden, das Tauchbad durchlaufen und danach wieder abgenommen werden, um sie in üblicher Weise weiterzubehandeln.

Entscheidend beim erfindungsgemäßen Verfahren und der entsprechenden Vorrichtung ist, daß Dosen mit der Öffnung nach unten in ein Tauchbad eingebracht werden, durch unternalb der Lackoberfläche angeordnete, auf die nach unten gerichteten Öffnungen der Dosen gerichtete Düsen mit Lackstrahlen beaufschlagt werden, derart, daß die in den Dosen enthaltene Luft verdrängt, die Innenoberfläche der Dosen gleichmäßig in einer ununterbrochenen, bewegten Schicht mit Lack bedeckt wird und sich dadurch eine gleichmäßige Beschichtung der Innenoberfläche ergibt und daß anschließend der in den Dosen befindliche Lack durch die von unten in die Dosen gerichteten Luftstrahlen wieder entfernt wird, während sich die Dosen noch unterhalb der Lackoberfläche befinden, so daß das Herausführen aus dem Tauchbad und das Entleeren der Dosen schnell und ohne Schwierigkeiten erfolgen können.

## Patentansprüche

1. Verfahren zum Beschichten von eine Öffnung aufweisenden Dosen, insbesondere von Getränkedosen, dadurch gekennzeichnet, daß
- die Dosen mit der Öffnung nach unten in ein Tauchbad mit einem Lack vollständig eingetaucht werden und
- mit den Öffnungen in den Bereich von im Tauchbad unter der Flüssigkeitsoberfläche angeordneten Düsen für den Lack gebracht werden,
- die in den in das Tauchbad eingetauchten Dosen eingeschlossene Luft wenigstens teilweise durch die aus den Düsen austretenden Lackstrahlen verdrängt wird und
- die Dosen im Anschluß an den Bereich mit den Lackdüsen mit den Öffnungen nach unten in den Bereich von im Tauchbad unter der Flüssigkeitsoberfläche angeordneten Luftdüsen gebracht werden und der Lack in den Dosen durch die aus den Düsen austretende Luft wenigstens teilweise verdrängt wird.

2. Vorrichtung zum Beschichten von eine Wand, einen Boden (9) und eine gegenüberliegende Öffnung (11) aufweisenden Dosen (8) mit einem einen Lack enthaltenden Tauchbad (1), gekennzeichnet durch
- eine die Dosen (8) mit der Öffnung (11) nach unten vollständig in das Tauchbad (1) eintauchenden und daraus ohne sie zu wenden mit der Öffnung (11) nach unten wieder abführenden Transportvorrichtung (12; 16, 17, 18),
- wenigstens eine im Tauchbad (1) unter der Lackoberfläche angeordneten, in die Öffnungen (11) der in das Tauchbad (1) eingetauchten Dosen (8) gerichteten Düse (20, 23) für den Lack,
- wenigstens eine Pumpe (22, 25) zum Beaufschlagen der Düse (20, 23) mit Lack, so daß die in den Dosen (8) eingeschlossene Luft verdrängt, die Dosen (8) mit Lack gefüllt und die Innenoberfläche der Dosen (8) mit dem Lack in einer ununterbrochenen Schicht bedeckt werden können und
- wenigstens eine im Anschluß an die Düse (20, 23) für den Lack unter der Lackoberfläche im Tauchbad (1) angeordnete, in die Öffnungen (11) der in das Tauchbad (1) eingetauchten Dosen (8) gerichteten Düse (27) für Gas, durch das der in den Dosen (8) eingeschlossene Lack beim Verlassen des Tauchbades (1) verdrängt wird.

3. Vorrichtung nach Anspruch 2, **dadurch gekennzeichnet**, daß die Transportvorrichtung aus einem in das Tauchbad eintauchenden Rad mit waagerechter Drehachse und mit Halterungen für die Dosen (8) besteht.

4. Vorrichtung nach Anspruch 2, **dadurch gekennzeichnet**, daß die Transportvorrichtung wenigstens bereichsweise aus einem wenigstens an der Unterseite durchbrochenen, bereichsweise unter die Flüssigkeitsoberfläche (26) geführten Führungskanal (12) für im losen Verbund angeordnete Dosen (8) besteht.

5. Vorrichtung nach Anspruch 4, **dadurch gekennzeichnet**, daß die Dosen (8) mittels einer außerhalb des Tauchbades (1) angeordneten Schubvorrichtung durch den Führungskanal (12) geschoben werden.

6. Vorrichtung nach Anspruch 4 oder 5, **dadurch gekennzeichnet**, daß der Führungskanal wenigstens im am tiefsten in das Tauchbad (1) eingetauchten Bereich aus einem die Dosen (8) zwischen ihren Ober- und Unterseiten (9, 10) ergreifenden, wenigstens im Bereich der Unterseiten der Dosen mit den Öffnungen (11) durchbrochenen Förderbandpaar (16) besteht und wenigstens ein Teil der Düsen (20, 23) für den Lack im Bereich des die die Unterseiten der Dosen ergreifenden Förderbandes angeordnet ist.

7. Vorrichtung nach Anspruch 6, **dadurch gekennzeichnet**, daß unterhalb des Führungskanals (12) in Bewegungsrichtung der Dosen (8) vor dem am tiefsten in das Tauchbad (1) eingetauchten Bereich des Führungskanals weitere in die Öffnungen (11) der in das Tauchbad (1) eingetauchten Dosen gerichtete Düsen (23) für den Lack angeordnet sind.

## Claims

1. Process for coating cans with one opening, in particular drinks cans, characterised in that
- the cans are completely immersed with the opening facing downwards in a dip tank containing a paint, and
- their openings are brought into the vicinity of nozzles for the paint arranged under the surface of the liquid in the dip tank,
- the air enclosed in the cans immersed in the dip tank is at least partially displaced by the jets of paint discharging from the nozzles, and
- with their openings facing downwards, the cans are brought into the vicinity of air nozzles arranged under the surface of the liquid in the dip tank adjoining the area with the paint nozzles, and the paint in the cans is at least partially displaced by the air discharging from the nozzles.

2. Device for coating cans (8) with a wall, a base (9) and an opening (11) arranged opposite, with a dip tank (1) containing a paint, characterised by
- a transport means (12; 16, 17, 18), which completely immerses the cans (8) with the opening facing downwards in the dip tank (1) and, without revolving them, removes them therefrom with their opening (11) facing downwards;
- at least one nozzle (20, 23) for the paint, which is arranged under the surface of the liquid in the dip tank (1) and is directed into the openings (11) of the cans (8) immersed in the dip tank (1);
- at least one pump (22, 25) to load the nozzle (20, 23) with paint so that the air enclosed in the cans (8) may be displaced, the cans (8) filled with paint and the inside surface of the cans (8) coated with the paint in a continuous layer; and
- at least one nozzle (27) for gas, which adjoins the nozzle (20, 23) for the paint arranged under the paint surface in the dip tank (1) and is directed into the openings (11) of the cans (8) immersed in the dip tank (1) and through which the paint enclosed in the cans (8) is displaced when they leave the dip tank (1).

3. Device according to Claim 2, characterised in that the transport means comprises a wheel immersing in the dip tank with a horizontal rotational axis and with holding elements for the cans (8).

4. Device according to Claim 2, characterised in that at least in some areas, the transport means comprises a guide channel (12) for the cans (8) arranged in a loose pack, which is perforated at least on the underside and in some areas is directed below the surface (26) of the liquid.

5. Device according to Claim 4, characterised in that the cans (8) are pushed through the guide channel (12) by means of a pushing device arranged outside the dip tank (1).

6. Device according to Claim 4 or 5, characterised in that at least in its area immersed to the greatest depth in the dip tank (1), the guide channel comprises a pair of conveyor belts (16), which grasp the cans (8) between their upper sides and undersides (9, 10) and are perforated at least in the area of the undersides of the cans with the openings (11), and at least some of the nozzles (20, 23) for the paint are arranged in the area of the conveyor belt grasping the undersides of the cans.

7. Device according to Claim 6, characterised in that further nozzles (23) for the paint directed into the openings (11) of the cans immersed in the dip tank (1) are arranged under the guide channel (12) in the direction of movement of the cans (8) in front of the area of the guide channel which is immersed to the greatest depth in the dip tank (1).

## Revendications

1. Procédé de revêtement de boîtes présentant une ouverture, en particulier de boîtes de boissons, caractérisé en ce que
- les boîtes sont totalement immergées, avec l'ouverture dirigée vers le bas, dans un bain de peinture et
- sont amenées avec les ouvertures dans la zone de buses à peinture, situées dans le bain d'immersion audessous de la surface du liquide,
- l'air enfermé dans les boîtes immergées dans le bain, est au moins partiellement déplacé par les jets de peinture sortant des buses et
- les boîtes sont amenées, avec les ouvertures dirigées vers le bas, à la suite de la zone comportant les buses à peinture, dans la zone de buses d'air, situées dans le bain d'immersion au-dessous de la surface du liquide, et la peinture est au moins partiellement déplacée dans les boîtes, par l'air sortant des buses.

2. Dispositif de revêtement de boîtes (8) présentant une paroi, un fond (9) et une ouverture (11) opposée avec un bain d'immersion (11) contenant une peinture, caractérisé par
- un dispositif de transport (12 ; 16, 17, 18) immergeant totalement les boîtes (8) dans le bain d'immersion (1), avec l'ouverture (11) dirigée vers le bas et les évacuant à nouveau sans les retourner, avec l'ouverture (11) vers le bas,
- au moins une buse (20, 23) pour la peinture, placée dans le bain d'immersion au-dessous de la surface de la peinture, dirigée dans les ouvertures (11) des boîtes (8) immergées dans le bain d'immersion (1),
- au moins une pompe (22, 25) alimentant la buse (20, 23) en peinture, de manière que l'air enfermé dans les boîtes (8) puisse être chassé, les boîtes (8) puissent être remplies et la surface des boîtes (8) puisse être recouverte de la peinture en une couche interrompue et
- au moins une buse (27) située à la suite de la buse (20, 23) à peinture, au-dessous de la surface de la peinture dans le bain d'immersion, dirigée dans les ouvertures (11) des boîtes (8) immergées dans le bain d'immersion (11), cette buse (27) étant destinée au gaz par lequel la peinture enfermée dans les boîtes (8) est chassée lors de la sortie du bain d'immersion (1).

3. Dispositif sel on la revendication 2, caractérisé en ce que le dispositif de transport est constitué d'une roue, plongeant dans le bain d'immersion à axe de rotation horizontal et avec fixations pour les boîtes (8).

4. Dispositif selon la revendication 2, caractérisé en ce que le dispositif de transport est au moins par endroits constitué d'un canal de guidage 12, perforé au moins sur la face inférieure, passant par endroits sous la surface (26) du liquide, pour des boîtes 8 librement réunies.

5. Dispositif selon la revendication 4, caractérisé en ce que les boîtes (8) sont poussées à travers le canal de guidage (12), au moyen d'un dispositif de poussée situé au-dessous du bain d'immersion (1).

6. Dispositif selon les revendications 4 ou 5, caractérisé en ce que le canal de guidage est constitué au moins dans la zone immergée au plus bas dans le bain (1), d'une paire de tapis de transport (16) saisissant les boîtes (8) entre leur face supérieure et leur face inférieure (9, 10), interrompus au moins dans la zone des faces inférieures des boîtes, par les ouvertures (11), et au moins une partie des buses (20, 23) à peinture est située dans la zone du tapis de transport saisissant les faces inférieures des boîtes.

7. Dispositif selon la revendication 6, caractérisé en ce qu'au-dessous du canal de guidage 12 sont prévues d'autres buses (23) à peinture, dirigées vers les ouvertures (11) des boîtes immergées dans le bain (1), dans le sens de déplacement des boîtes (8), devant la zone du canal de guidage immergées au plus bas dans le bain (1).
